# EUROPÄISCHE PATENTSCHRIFT

(11) **EP 1 038 645 B1**
(45) Veröffentlichungstag und Bekanntmachung des Hinweises auf die Patenterteilung: **03.11.2004**
(21) Anmeldenummer: 00106571.3
(22) Anmeldetag: 27.03.2000
(51) Int. Cl.: B27G 5/02, B27B 27/06, B27B 33/20, G01B 3/56

(54) **Verfahren und Vorrichtung zum Bearbeiten von Glasleisten, bevorzugt zur Durchführung von Schrägschnitten, für Fensterrahmen, insbesondere mit spitzen oder stumpfen Winkeln der Rahmenecken**
Method and apparatus for working glazing beads, preferably for making mitre cuts for window frames, in particular with acute or obtuse angles at the frame corners
Procédé et appareil pour travailler une parclose, de préférence pour coupes d'onglets, pour cadres de fenêtres, en particulier avec angles aigus ou obtus dans les coins du cadre

(30) Priorität: 25.03.1999 DE 19913610
(43) Veröffentlichungstag der Anmeldung: 27.09.2000
(73) Patentinhaber: ROTOX GmbH B. EISENBACH, 56858 Grenderich (DE)
(72) Erfinder: Eisenbach, Bernd, D-65611 Brechen (DE); Eisenbach, Bernhard, D-65611 Brechen (DE); Niewrzoll, Peter, D-65554 Limburg-Ahlach (DE)
(74) Vertreter: Müller, Eckhard, Dr.

(56) Entgegenhaltungen:
- DE-A- 3 219 364
- DE-A- 4 409 813
- DE-C- 148 317
- DE-C- 848 090
- DE-U- 9 211 135
- DE-U- 9 319 324
- US-A- 3 498 345
- US-A- 4 167 883

## Beschreibung

Die Erfindung betrifft ein Verfahren zum Bearbeiten von Glasleisten gemäß dem Oberbegriff des Anspruchs 1 (siehe beispielsweise DE 9 319 324-U) sowie eine Vorrichtung zum Bearbeiten von Glasleisten gemäß dem Oberbegriff des Anspruchs 6 (siehe beispielsweise DE 9 211 135-U).

Glasleisten dienen zum Festlegen der Glasscheiben an Fensteroder Türrahmen. Die Glasscheibe liegt an einem nach innen vorspringenden, umlaufenden Widerlager des Rahmens an und ist auf ihrer gegenüberliegenden Seiten durch die mit dem Rahmen verbindbaren Glasleisten gehalten.

Insbesondere bei stumpf- oder spitzwinkligen Fensterrahmen ist das Anpassen der Glasleiste an diese Winkelverhältnissen, welche von dem 45°-Schrägschnitt abweichen, mit erheblichem Aufwand verbunden. Dies erfolgte bislang durch Ausmessen des Winkels und Bearbeiten bzw. Ablängen der Glasleiste mittels einer Kappsäge, was jedoch mit erheblichen Ungenauigkeiten verbunden ist.

Aus der DE 93 19 324 U ist ein Mess- und Sägerahmen zum Sägen von Gehrungsschnitten und Schrägen bekannt, mit einem auf einer Grundplatte anordnenbaren verstellbaren Rahmen. Der verstellbare Rahmen besteht aus vier gleichlangen Schenkeln, die an ihren Enden drehbar miteinander verbunden sind und mit Hilfe einer Spannvorrichtung in der jeweiligen Einstellung arretiert werden können. Nachdem man den Rahmen wie eine Schmiege in den Winkel des Fenster- oder Türrahmens gelegt und diese Einstellung festgestellt hat, wird der so eingestellte Rahmen auf der an einer Säge befestigten Grundplatte fixiert. Danach werden die zu schneidenden Leisten an die jeweiligen Schenkel des verstellbaren Rahmens angelegt und die Gehrungsschnitte bzw. Schrägschnitte durchgeführt.

Weiterhin ist aus der DE 92 11 135 U eine Gehrungslade zum Zuschneiden oder Sägen von Leisten auf Gehrung bekannt, die zwei gegeneinander um eine Drehachse verschwenkbare und einen verstellbaren Winkel bildenden Gehrungsflügel aufweist. Die Gehrungsflügel sind mittels einer Feststelleinrichtung in jedem gewünschten Winkel arretierbar. Mit dieser bekannten Gehrungslade lassen sich Winkelverhältnisse an Decken und Wänden abgreifen, um mit dem abgegriffenen Winkel den Gehrungsschnitt durchzuführen.

Davon ausgehend liegt der Erfindung die Aufgabe zugrunde, ein Verfahren sowie eine Vorrichtung der eingangs genannten Art anzugeben, welche eine einfache und exakte Bearbeitung bzw. Ablängung der Glasleisten ermöglichen, insbesondere bei spitzwinkligen und/oder stumpfwinkligen Rahmenecken.

Die Aufgabe wird bei einem Verfahren mit den Merkmalen des Anspruchs 1 gelöst. Dabei ist es im Prinzip unerheblich, ob die Glasleisten bereits an der Spanneinrichtung angelegt und festgelegt werden, wenn diese noch an den die Rahmenecke bildenden Profilschenkeln anliegt, oder aber ob die Glasleisten nach der Justierung der Spanneinrichtung auf der Bearbeitungseinheit an die Spannplatten angelegt und festgelegt werden.

Durch das erfindungsgemäße Verfahren ist ein exaktes und einfaches Durchführen der Schrägschnitte an den Glasleisten ermöglicht, da der insbesondere spitze oder stumpfe Winkel der Rahmenecken zunächst exakt auf die Winkellage der Spannplatten der Spanneinrichtung übertragen werden kann und anschließend die zu schneidenden Glasleisten an den Spannplatten angelegt und gegebenenfalls befestigt werden, dabei überkreuzen sich die Glasleisten im Bereich des durchzuführenden Schrägschnittes vertikal übereinanderliegend. Dadurch, daß die Spannvorrichtung in einer definierten Position bezüglich der Trenneinrichtung an einer Bearbeitungseinheit justierbar ist, wird die Durchführung äußerst exakter Schrägschnitte ermöglicht, wobei dies nicht nur für Schrägschnitte an Glasleisten für rechtwinklige Rahmenecken, sondern bevorzugt auch für spitzwinklige oder stumpfwinklige Rahmenecken gilt, bei denen bisher erhebliche Ungenauigkeiten in der Durchführung der Schrägschnitte für die Glasleisten aufgetreten sind.

Insbesondere kann die zweite Spanneinrichtung in einer definierten Position bezüglich der Trenneinrichtung positioniert und dann der Schrägschnitt an den in der zweiten Spanneinrichtung eingespannten Glasleisten durchgeführt werden, so daß die Glasleisten nicht nur für eine Rahmenecke auf Gehrung geschnitten, sondern auch auf die gewünschte Länge im Hinblick auf die zweite Rahmenecke abgelängt werden. Es versteht sich, daß dieses Verfahren auch auf mehr als zwei Spanneinrichtungen, beispielsweise drei oder vier Spanneinrichtungen ausgedehnt werden kann, wobei dann analog der Vorgehensweise für zwei Spanneinrichtungen vorgegangen wird, indem nach der Durchführung des zweiten Schrägschnittes die mehreren Spanneinrichtungen in einer dritten definierten Position bezüglich der Trenneinrichtung positioniert werden, worauf dann ein weiterer Schrägschnitt, beispielsweise an den Glasleisten der dritten Spanneinrichtung, durchgeführt werden kann.

Nach einer ersten vorteilhaften Ausgestaltung der Erfindung wird die Trenneinrichtung, beispielsweise ein Sägeblatt oder dergleichen, in im wesentlichen vertikaler oder im wesentlichen horizontaler Richtung beziehungsweise eine leicht zur horizontalen geneigten Richtung an die Glasleisten zur Durchführung des Schrägschnittes herangeführt.

Dabei hat es sich insbesondere bei der vertikalen Heranführung der Trenneinrichtung als besonders vorteilhaft erwiesen, daß die Glasleisten zusätzlich mit einem dem Sägeblatt oder der Trenneinrichtung zugeordneten beziehungsweise gekoppelten Fräser im Bereich des Schrägschnittes bearbeitet werden. Insbesondere kann aufgrund dieser Maßnahme der üblicherweise an den Glasleisten vorgesehene Fuß im Bereich des Schrägschnittes mittels des Fräsers bearbeitet und gegebenenfalls partiell abgetragen werden, so daß ein exaktes Anpassen der Glasleisten an die Profilschenkel im Bereich der Rahmenecke möglich ist.

Nach einer anderen vorteilhaften Ausgestaltung der Erfindung besteht die Möglichkeit, daß die Spanneinrichtung als eigenständig handhabbare Einheit nach Einstellung der Winkellage in einer definierten Position auf einer Bearbeitungseinheit, insbesondere einem Maschinentisch aufgesetzt wird. Der Maschinentisch mit der zugeordneten Säge oder Trenneinrichtung ist abseits des Rahmenprofils angeordnet. Die Spanneinrichtung wird dem Rahmenprofil zur Einstellung der individuellen Winkellage aufgesetzt und anschließend von dem Rahmenprofil hin zum Maschinentisch der Bearbeitungseinheit überführt, wo die Spanneinrichtung mittels Justiermitteln in einer definierten Position hinsichtlich der Trenneinrichtung positioniert werden kann. Anschließend wird dann der Schrägschnitt oder Gehrungsschnitt oder dergleichen an den Glasleisten durchgeführt.

Weiterhin besteht nach einer anderen Ausgestaltung der Erfindung auch die Möglichkeit, daß die Spanneinrichtung an der Bearbeitungseinheit, insbesondere dem Maschinentisch, befestigt ist und der Maschinentisch beziehungsweise die Bearbeitungseinheit zusammen mit der Spanneinrichtung dem Rahmenprofil zur Einstellung der Winkellage aufgelegt werden. In diesem Fall befindet sich die mit dem Arbeitstisch verbundene Spanneinrichtung bereits in der definierten Positionierung hinsichtlich der Trenneinrichtung. Diese Ausgestaltung weist den Vorteil auf, daß die unter Umständen zeitaufwendige Positionierung der Spanneinrichtung auf dem Arbeitstisch mittels Justiermitteln entfällt. Weiterhin besteht die Möglichkeit, daß die gesamte Bearbeitungseinheit zusammen mit der Spanneinrichtung, beispielsweise auch damit bewegbar ist, so daß das jeweilige Rahmenprofil einfach unter die Bearbeitungseinheit beziehungsweise den Maschinentisch gelegt sodann der Maschinentisch auf dem Profil abgesetzt werden kann und die Einstellung der Winkellage der Spanneinrichtung erfolgt.

Weiterhin hat es sich als vorteilhaft erwiesen, daß die Spanneinrichtung mit der Bearbeitungseinheit, insbesondere dem Maschinentisch verbunden ist und eine Unterfläche der Bearbeitungseinheit beziehungsweise des Maschinentischs dem Rahmenprofil auflegbar und die Bearbeitungseinheit an dem Rahmenprofil lösbar festlegbar ist. Anschließend kann mittels der Spanneinrichtung die Winkeleinstellung vorgenommen werden, worauf die Glasleisten an der Spanneinrichtung befestigt und mittels der Trenneinrichtung die entsprechenden Schnitte durchgeführt werden.

Von Vorteil weist der Maschinentisch der Bearbeitungseinheit eine Aussparung für die Spannbacken auf, so daß diese frei bewegt und der jeweiligen Winkellage angepaßt werden können.

Hinsichtlich der Vorrichtung, die insbesondere zur Durchführung des erfindungsgemäßen Verfahrens geeignet ist, wird die Aufgabe mit den Merkmalen des Anspruchs 6 gelöst.

Aufgrund dieser Maßnahmen können die Glasleisten mittels der Spanneinrichtung im Bereich der Bearbeitungseinheit zur Durchführung der Schrägschnitte exakt in der Winkellage angeordnet werden, die der jeweiligen Rahmenecke, beispielsweise des Fensterrahmens entspricht. Dadurch, daß die Spanneinrichtung relativ zu der Trenneinrichtung definiert und reproduzierbar positionierbar ist, werden Ungenauigkeiten in der Durchführung der Schrägschnitte an den Glasleisten weitestgehend vermieden, so daß eine einfache, exakte und schnelle Durchführung der Schrägschnitte an den Glasleisten ermöglicht ist.

Die wenigstens eine Spanneinrichtung und die Bearbeitungseinheit bilden zusammen eine gemeinsam handhabbare und transportierbare Einheit. Eine Unterfläche der Bearbeitungseinheit beziehungsweise des Maschinentisches wird dann dem Rahmenprofil aufgelegt und die Bearbeitungseinheit gegebenenfalls an dem Rahmenprofil lösbar festgelegt. Anschließend kann dann mittels der Spanneinrichtung der jeweilige Winkel des Profils eingestellt, festgestellt und alsdann nach Festlegung der Glasleisten an der Spanneinrichtung der Schnitt mittels der Trenneinrichtung durchgeführt werden.

Von Vorteil weist der Maschinentisch der Bearbeitungseinheit eine Aussparung für die Spannbacken der wenigstens einen Spanneinrichtung auf, so daß diese zur Einstellung des jeweiligen Winkels frei an der Bearbeitungseinheit beziehungsweise dem Maschinentisch verschwenkt werden können.

Des weiteren besteht auch die Möglichkeit, die Spanneinrichtung selbst als transportable Einrichtung auszubilden, wobei Justiermittel vorgesehen sind, mit denen eine definierte Positionierung der Spanneinrichtung relativ zur Trenneinrichtung auf der Bearbeitungseinheit, insbesondere dem Maschinentisch ermöglicht ist.

Von Vorteil sind die Spannplatten nach einer Ausführungsform der Erfindung mit Abstand zueinander über ein Schwenklager nach Art eines Scharniers miteinander verbunden, wobei die Schwenkachse im Bereich der Innenkante der Rahmenecke der Profilschenkel beziehungsweise der Außenkante der Eckverbindung der Glasleisten positioniert ist. Durch die beabstandete Anordnung der Spannplatten von dem Schwenklager ist ein einfaches Zuführen der Trenneinrichtung zur Durchführung des Schrägschnittes an den Glasleisten möglich, in dem die Trenneinrichtung zwischen die beiden Spannplatten in den Bereich geführt wird, in dem sich die den Spannplatten anliegenden Glasleisten überkreuzen. Dadurch, daß beim Ausrichten und Feststellen der Winkellage der Spannplatten eine Schwenkachse im Bereich der Innenkante der Rahmenecke der Profilschenkel beziehungsweise der Außenkante der Eckverbindung der Glasleisten positioniert ist, kann durch entsprechende Ausbildung und Anordnung der Justiermittel der Schrägschnitt sehr präzise durchgeführt werden.

Das Feststellen der Winkellage der Spannplatten der Spanneinrichtung wird besonders dadurch erleichtert, daß das Schwenklager der Spannplatten einends eines Trägers angeordnet ist, wobei im anderen Endbereich des Trägers zwei, je an einer Spannplatte angeordnete Schieber über eine Scharnierverbindung beziehungsweise eine Gelenkverbindung entlang der Längsachse des Trägers lösbar feststellbar sind. Die relative Winkellage der Spannplatten kann besonders einfach dadurch verändert werden, daß die Schieber entlang der Längsachse des Trägers verschoben werden.

Nach einer anderen vorteilhaften Ausgestaltung der Erfindung ist die Scharnierverbindung über einen Bolzen mit einem Griffelement verbunden, wobei der Bolzen in einem Langloch des Trägers verschiebbar aufgenommen ist. Hierdurch wird für eine exakte Führung der Schieber gesorgt, wobei nach Einstellung der jeweiligen Winkellage der Spannplatten relativ zueinander diese Winkellage durch Anziehen des Griffelements festgestellt werden kann.

Als Justiermittel sind wenigstens zwei Elemente an der Spanneinrichtung angeordnet, die mit korrespondierenden Elementen der Bearbeitungseinheit, insbesondere eines Maschinentisches oder dergleichen, zusammenwirken.

Dabei sind die Elemente nach einer vorteilhaften Ausführungsform als Justierbolzen oder Justierbohrungen ausgebildet, wobei die Justierbohrungen, beispielsweise an der Spanneinrichtung und die Justierbolzen, beispielsweise an dem Maschinentisch vorgesehen sein können.

Weiterhin ist es nach der Erfindung vorgesehen, daß jede Spannplatte in der Anlagefläche für die Glasleisten wenigstens zwei höhenversetzte, parallel angeordnete Ausnehmungen aufweist, in denen ein den Glasleisten angeformter Fuß aufnehmbar ist. Diese Maßnahme hat den Vorteil, daß für die Bearbeitung von Glasleisten gegenüberliegender Rahmenecken die Spanneinrichtungen identisch ausgebildet sein können. Somit ist für jede Spanneinrichtung gewährleistet, daß an den zugehörigen Spannplatten jeweils eine Glasleiste angelegt und eingespannt werden kann, so daß diese Glasleisten sich im Bereich des durchzuführenden Schrägschnittes überkreuzen beziehungsweise überlappen.

Nach einer weiteren vorteilhaften und eigenständigen Ausgestaltung der Erfindung weist jede Spannplatte oberhalb ihrer rückwärtigen Anlagefläche für die Profilschenkel eine Abstufung, Abwinklung oder dergleichen Rücksetzung auf, so daß die vordere Anlagefläche der Spannplatte für die Glasleiste mit der rückwärtigen Anlagefläche für die Profilschenkel fluchtet beziehungsweise beide Anlageflächen im wesentlichen in einer Ebene liegen. Durch diese Maßnahme wird dafür Sorge getragen, daß die Dicke der Spannplatte auf die Winkellage der anliegenden Glasleisten keine Auswirkung hat und die Glasleisten somit exakt in der Winkellage an den Spannplatten anliegen, in der sie nach dem Einbau auch den Profilschenkel des Fensterrahmens anliegen.

Auch ist es vorgesehen, daß die Spanneinrichtung in der Bearbeitungseinheit derart bezüglich der Trenneinrichtung positioniert ist, daß der Schrägschnitt der Glasleisten im wesentlichen durch die Schwenkachse der Spannplatten verläuft. Aufgrund dieser Maßnahme wird die exakte Durchführung der Schrägschnitte unterstützt.

Weiterhin weist die Trenneinrichtung bevorzugt ein Sägeblatt auf, welches an einer Führung in im wesentlichen vertikaler Richtung bezüglich der Glasleisten verfahrbar ist.

Dabei kann von Vorteil seitlich des Sägeblatts ein- oder beidseitig ein Fräser zur Bearbeitung des Fußes der Glasleisten angeordnet beziehungsweise vorgesehen sein, so daß während oder unmittelbar nach der Durchführung des Schrägschnittes der Fuß der Glasleiste im Bereich der Stoßstellen zur exakten Anpassung teilweise abgetragen werden kann.

Eine andere Möglichkeit der Zufuhr des Sägeblatts der Trenneinrichtung besteht darin, daß das Sägeblatt an einer Führung in im wesentlichen horizontaler oder leicht zur Horizontalen geneigter Richtung bezüglich der Glasleiste verfahrbar ist.

Weitere Vorteile und Anwendungsmöglichkeiten der vorliegenden Erfindung ergeben sich aus der nachfolgenden Beschreibung der Ausführungsbeispiele anhand der Zeichnungen.

Es zeigen:
- Figur 1: einen Fensterrahmen mit zwei spitzwinkligen Rahmenecken und in den Eckbereichen angesetzten erfindungsgemäßen Spannvorrichtungen,
- Figur 2: eine perspektivische Darstellung einer erfindungsgemäßen Spannvorrichtung in Anordnung und Anlage an einem Rahmeneck,
- Figur 3: die Spannvorrichtung gemäß Figur 2 mit daran fixierten Glasleisten,
- Figur 4: die erfindungsgemäße Spannvorrichtung in Anordnung an einer Sägeeinrichtung mit im wesentlichen horizontaler oder leicht zur Horizontalen geneigten Führung,
- Figur 4a: die Spannvorrichtung gemäß Figur 4 mit im wesentlichen horizontaler Führung,
- Figur 5: eine mögliche Ausführungsform eines Sägeblattes für eine Bearbeitungseinheit gemäß Figur 4,
- Figur 5a: eine mögliche Ausführungsform eines erfindungsgemäßen Sägeblattes mit seitlich angeformten Fräsern für eine Bearbeitungseinheit gemäß Figur 4a und
- Figur 6: eine weitere Ausführungsform nach der Erfindung, wobei die Spanneinrichtung mit der Bearbeitungseinheit, beziehungsweise dem Maschinentisch verbunden ist und der Maschinentisch dem Rahmenprofil aufgelegt wird.

Bei dem Rahmenprofil 1 gemäß Figur 1 schließen die Profilschenkel 2, 3 und 2, 4 jeweils einen spitzen Winkel ein, während die Schenkel 3, 4 einen Winkel von 90° bilden. Um die Glasleisten 5 bis 7 entsprechend abzulängen, sind bei dem Ausführungsbeispiel gemäß Figur 1 drei Spanneinrichtungen 8 bis 10 vorgesehen, welche ein exaktes Ablängen und Schneiden der Glasleisten 5 bis 7 auf Gehrung ermöglichen.

Die in Figur 2 näher dargestellte Spanneinrichtung, welche beispielsweise derjenigen mit Bezugszeichen 8 aus Figur 1 entspricht, weist zwei Spannplatten 11, 12 auf, welche in Art eines Scharniers 13 schwenkbar miteinander verbunden sind. Die Schwenkachse 14 des Scharniers 13 kommt an der Innenkante 15 des Fensterprofils 1 bzw. an der Außenkante der Eckverbindung der beiden Glasleisten 5, 6 zum liegen. An den Spannplatten 11, 12 sind Schieber 16, 17 angelenkt, welche an ihren gegenüberliegenden Enden ebenfalls mittels einer Scharnierverbindung 18 miteinander verbunden sind. Die Scharnierverbindung 18 ist über einen Bolzen 19 mit einem Griffelement 20 verbunden. Der Bolzen 19 erstreckt sich durch ein Langloch 21, welches an einem in das Scharnier 13 übergehenden Träger 22 gebildet ist. Durch Verdrehen des Griffelementes 20 lassen sich die Spannplatten 11, 12 in der jeweiligen Winkellage der Profilschenkel 3, 4 einstellen und durch Drehen des Griffelementes 20 fixieren.

Nachdem die Spannplatten 11, 12 solchermaßen eingestellt wurden, wird die Spanneinrichtung 8 aus dem Profil 1 herausgenommen und in eine in Figur 4 dargestellte Bearbeitungseinheit 23, insbesondere eine Glasleistensäge eingesetzt. Hierfür sind an der Spanneinrichtung 8, insbesondere im Bereich des Trägers 22, wenigstens zwei Bohrungen (nicht dargestellt) vorgesehen, in welche an dem Maschinentisch vorgesehene Justierbolzen 24 eingreifen. Selbstverständlich sind auch andere Möglichkeiten der Festlegung der Spanneinrichtung 8, 9, 10 an der Säge 23 denkbar.

Nachdem das Spannelement 8 oder auch ein anderes Spannelement 9 oder 10 an der Maschine 23 justiert ist, werden die zu schneidenden Glasleisten, bei dem Ausführungsbeispiel gemäß Figuren 3 bis 5 die Glasleistenprofile 5, 6 mit dem angeformten Fuß 25 in entsprechende Ausnehmungen 26 an den Spannplatten 11, 12 eingeschoben. Wie aus Figuren 3 und 4 ersichtlich, weist jede Spannplatte 11, 12 zwei höhenversetzt zueinander angeordnete Aussparungen 26 auf, so daß sich die Glasleisten 5, 6 im Bereich des Schrägschnittes überkreuzen.

Die Anordnung von jeweils zwei Ausnehmungen 26 dient dem Zweck, daß für die Bearbeitung von Glasleisten gegenüberliegender Rahmenecken die Spanneinrichtungen 8 bis 10 identisch ausgebildet sein können. Sodann wird das Sägeblatt 27, welches an einer Führung 29 in vertikaler oder horizontaler Richtung (Figur 4a, 4) verschiebbar gelagert ist, abgesenkt und die beiden Glasleistenprofile 5, 6 auf Gehrung geschnitten, wobei der Schnitt in Figur 4 durch eine gestrichelte Linie 30 dargestellt ist.

Wie insbesondere aus Figur 5a zu ersehen, können seitlich des Sägeblattes 27 Fräser 28 vorgesehen sein, welche ein Abtragen des Fußes im Bereich der Gehrung und damit ein exaktes Anpassen der Glasleisten 5, 6 an die Profilschenkel 3, 4 zu bewirken.

Durch die Erfindung ist ein exaktes und einfach durchzuführendes Sägen der Glasleisten, insbesondere für spitze und stumpfe Winkel des Rahmens 1 ermöglicht.

Zusätzlich ist es mit der Erfindung auch möglich, die Glasleisten nicht nur auf Gehrung zu schneiden, sondern auch automatisch auf die gewünschte Länge zu kappen. Dies erfolgt dadurch, daß, wie aus Figur 1 ersichtlich, beispielsweise wenigstens zwei Spanneinrichtungen 8, 10 an dem Rahmen 1 eingelegt werden, und danach die Glasleisten 6 und 5 in die entsprechenden Aussparungen 26 an den einzelnen Spannplatten 11, 12 der Spanneinrichtungen 8, 9 eingeschoben werden, wie dies in Figur 3 dargestellt ist. Danach wird die so gebildete Einheit in die Glasleistensäge 23 eingelegt, wobei zunächst eines der beiden Spannelemente, beispielsweise dasjenige mit Bezugszeichen 8 an den Justierbolzen 24 eingesetzt wird. Nachdem der Schrägschnitt erzeugt ist, wird die Einheit gedreht und das noch nicht bearbeitete Glasleistenende durch Justieren der weiteren Spanneinrichtung 9 bearbeitet. Hierdurch ist sowohl der Winkel als auch die Länge der Glasleisten bei spitzen oder stumpfwinkligen Rahmen exakt bearbeitet.

Bei den bisher beschriebenen Ausführungsbeispielen der Figuren 2 bis 4 wurde die Spanneinrichtung dem Rahmenprofil aufgesetzt, um den entsprechenden Winkel des Rahmenprofils abzunehmen und einzustellen. Anschließend wird die Spanneinrichtung zur Bearbeitungseinheit 23, insbesondere zum Maschinentisch 31 transportiert und mit entsprechenden Justiermitteln exakt bezüglich der Trenneinrichtung positioniert.

Im Unterschied hierzu ist gemäß dem Ausführungsbeispiel der Figur 6 die Spanneinrichtung 8, 9, 10 mit der Bearbeitungseinheit 23, insbesondere dem Maschinentisch 31 fest verbunden, wobei die Spannplatten 11, 12 schwenkbar an dem Maschinentisch 31 gelagert sind. Die unteren Abschnitte der Spannplatten 11, 12 greifen durch eine in etwa halbkreisförmige Aussparung 32 hindurch, so daß die unteren Abschnitte der Spannplatten 11, 12 dem Profil angelegt werden können. Weiterhin ist die Trenneinrichtung fest dem Maschinentisch 31 zugeordnet, wobei der Maschinentisch zusammen mit der Trenneinrichtung bevorzugt auf- und abverfahrbar und leicht auf dem jeweiligen Rahmenprofil positionierbar ist. In diesem modifizierten Ausführungsbeispiel entfällt der Schritt des Transportes der Spanneinrichtung 8, 9, 10 von dem Profil 1 hin zu der Bearbeitungseinheit 23 mit der erforderlichen Justierung relativ zu der Trenneinrichtung, da die Spanneinrichtung 8, 9, 10 bereits mit der Bearbeitungseinheit 23 in einer definierten Positionierung relativ zur Trenneinrichtung verbunden ist.

### Bezugszeichen

- 1 -: Rahmenprofil
- 2 -: Profilschenkel
- 3 -: Profilschenkel
- 4 -: Profilschenkel
- 5 -: Glasleiste
- 6 -: Glasleiste
- 7 -: Glasleiste
- 8 -: Spanneinrichtung
- 9 -: Spanneinrichtung
- 10 -: Spanneinrichtung
- 11 -: Spannplatte
- 12 -: Spannplatte
- 13 -: Scharnier
- 14 -: Schwenkachse
- 15 -: Innenkante
- 16 -: Schieber
- 17 -: Schieber
- 18 -: Scharnierverbindung
- 19 -: Bolzen
- 20 -: Griffelement
- 21 -: Langloch
- 22 -: Träger
- 23 -: Bearbeitungseinheit
- 24 -: Justierbolzen
- 25 -: Fuß
- 26 -: Ausnehmung
- 27 -: Sägeblatt
- 28 -: Fräser
- 29 -: Führung
- 30 -: Schrägschnitt
- 31 -: Maschinentisch
- 32 -: Aussparung

## Patentansprüche

1. Verfahren zum Bearbeiten von Glasleisten (5, 6 oder 7) oder dergleichen Leisten für Fensterrahmen oder dergleichen Rahmenprofil (1) oder Ecken von Segmentbogenfenstern, insbesondere zur Durchführung von Schrägschnitten (30) an Glasleisten (5, 6, 7) für spitz-, recht- oder stumpfwinklige Rahmenecken mit wenigstens einer Spanneinrichtung (8, 9, 10) mit zwei Spannplatten (11, 12), welche durch Anlage an jeweils einen der beiden eine Rahmenecke bildenden Profilschenkel (2, 3, 4) in einer dem jeweiligen Winkel der Rahmenecke entsprechenden Winkellage zueinander ausgerichtet und festgestellt werden, mit einer der wenigstens einen Spanneinrichtung (8, 9, 10) zugeordneten Bearbeitungseinheit (23), insbesondere einem Maschinentisch (31) mit einer zugeordneten Säge oder dergleichen Trenneinrichtung, wobei die wenigstens eine Spanneinrichtung (8, 9, 10) in einer bezüglich der Trenneinrichtung definierten Position positioniert und mittels der Trenneinrichtung der Schrägschnitt (30) durch die Glasleisten (5, 6, 7) durchgeführt wird, **dadurch gekennzeichnet, daß** an je einer der Spannplatten (11, 12) eine Glasleiste (5, 6, 7) in vertikal unterschiedlicher Höhe angelegt ist, dass wenigstens zwei Spanneinrichtungen (8, 9, 10) an benachbarten Rahmenecken angeordnet und die jeweiligen Spannplatten (11, 12) in der jeweiligen Winkellage zueinander ausgerichtet und festgestellt werden, die Spanneinrichtungen (8, 9, 10) mit angelegten Glasleisten (5, 6, 7) auf der Bearbeitungseinheit (23), insbesondere dem Maschinentisch, in definierter Position festgelegt werden beziehungsweise festgelegt sind, der Schrägschnitt (30) für eine Rahmenecke durchgeführt wird, anschließend der Vorgang für eine weitere Rahmenecke wiederholt wird.

2. Verfahren nach Anspruch 1, **dadurch gekennzeichnet, daß** die Trenneinrichtung, beispielsweise eine Sägeblatt (27) in im wesentlichen vertikaler oder im wesentlichen horizontaler Richtung an die Glasleisten (5, 6, 7) zur Durchführung des Schrägschnittes (30) herangeführt wird.

3. Verfahren nach Anspruch 1 oder 2, **dadurch gekennzeichnet, daß** die Glasleisten (5, 6, 7) zusätzlich mit einem mit dem Sägeblatt oder der Trenneinrichtung gekoppelten Fräser (28) im Bereich des Schrägschnittes (30) bearbeitet werden.

4. Verfahren nach einem der vorhergehenden Ansprüche, **dadurch gekennzeichnet, daß** die Spanneinrichtung (8, 9, 10) nach Einstellung der Winkellage in einer definierten Position auf einer Bearbeitungseinheit (23), insbesondere einem Maschinentisch (31), aufgesetzt wird.

5. Verfahren nach einem der vorhergehenden Ansprüche 1 bis 4, **dadurch gekennzeichnet, daß** die Spanneinrichtung (8, 9, 10) an der Bearbeitungseinheit (23), insbesondere dem Maschinentisch (31), befestigt ist und zur Einstellung der Winkellage gemeinsam dem Rahmenprofil (1) aufgelegt sind.

6. Vorrichtung zum Bearbeiten von Glasleisten, bevorzugt zur Durchführung von Schrägschnitten (30), insbesondere Gehrungsschnitten oder dergleichen, für Fensterrahmen, insbesondere mit spitzen oder stumpfen Winkeln der Rahmenecken, insbesondere zur Durchführung des Verfahrens nach einem der vorhergehenden Ansprüche, wobei wenigstens eine Spanneinrichtung (8, 9, 10) mit Gelenkmitteln zur Ausrichtung in und Feststellung der Winkellage der beiden Spannplatten (11, 12) der Spanneinrichtung (8, 9, 10), wobei die wenigstens eine Spanneinrichtung (8, 9, 10) gegebenenfalls zusammen mit einer Bearbeitungseinheit (23) transportabel ausgebildet ist, **dadurch gekennzeichnet, daß** die wenigstens eine Spanneinrichtung (8, 9, 10) mit der Bearbeitungseinheit (23), insbesondere dem Maschinentisch (31) verbunden ist und eine Unterfläche der Bearbeitungseinheit (23) beziehungsweise des Maschinentisches (31) dem Rahmenprofil (1) auflegbar und die Bearbeitungseinheit (23) an dem Rahmenprofil (1) lösbar festlegbar ist.

7. Vorrichtung nach Anspruch 6, **dadurch gekennzeichnet, daß** der Maschinentisch (31) der Bearbeitungseinheit (23) eine Aussparung (32) für die Spannbacken (11, 12) aufweist.

8. Vorrichtung nach Anspruch 6, **dadurch gekennzeichnet, daß** die Spanneinrichtung (8, 9, 10) als transportable Einrichtung ausgebildet ist und Justiermittel aufweist, mit denen eine definierte Positionierung relativ zur Trenneinrichtung auf der Bearbeitungseinheit (23), insbesondere auf dem Maschinentisch (32) ermöglicht ist.

9. Vorrichtung nach einem der Ansprüche 6 bis 8, **dadurch gekennzeichnet, daß** die Spannplatten (11, 12) mit Abstand zueinander über ein Schwenklager nach Art eines Scharniers (13) miteinander verbunden sind, wobei die Schwenkachse (14) im Bereich der Innenkante (15) der Rahmenecke der Profilschenkel (2, 3, 4) beziehungsweise der Außenkante der Eckverbindung der Glasleisten (5, 6, 7) positionierbar ist.

10. Vorrichtung nach einem der Ansprüche 6 bis 9, **dadurch gekennzeichnet**, das Schwenklager der Spannplatten (11, 12) einends eines Trägers (22) angeordnet ist, wobei im anderen Endbereich des Trägers (22) zwei, je an einer Spannplatte (11, 12) angeordnete Schieber (16, 17) über eine Scharnierverbindung (18) beziehungsweise eine Gelenkverbindung entlang der Längsachse des Trägers (22) lösbar feststellbar sind.

11. Vorrichtung nach Anspruch 10, **dadurch gekennzeichnet, daß** die Scharnierverbindung (18) über einen Bolzen (19) mit einem Griffelement (20) verbunden ist, wobei der Bolzen (19) in einem Langloch (21) des Trägers (22) verschiebbar aufgenommen ist.

12. Vorrichtung nach einem der vorhergehenden Ansprüche 8 bis 11, **dadurch gekennzeichnet, daß** als Justiermittel wenigstens zwei Elemente an der Spanneinrichtung angeordnet sind, die mit korrespondierenden Elementen der Bearbeitungseinheit (23), insbesondere eines Maschinentisches (32) oder dergleichen, zusammenwirken.

13. Vorrichtung nach Anspruch 12, **dadurch gekennzeichnet, daß** die Elemente als Justierbolzen (24) oder Justierbohrungen ausgebildet sind.

14. Vor Vorrichtung nach einem der vorhergehenden Ansprüche 6 bis 13, **dadurch gekennzeichnet, daß** jede Spannplatte (11, 12) in der Anlagefläche für die Glasleisten (5, 6, 7) wenigstens zwei höhenversetzte, parallel angeordnete Ausnehmungen (26) aufweist, in denen ein den Glasleisten (5, 6, 7) angeformter Fuß (25) aufnehmbar ist.

15. Vorrichtung nach einem der vorhergehenden Ansprüche 6 bis 14, **dadurch gekennzeichnet, daß** jede Spannplatte (11, 12) oberhalb der rückwärtigen Anlagefläche der Spannplatte (11, 12) für die Profilschenkel (2, 3, 4) eine Abstufung oder dergleichen Rücksetzung oder Rücksprung besitzt, so daß die vordere Anlagefläche der Spannplatte (11, 12) für die Glasleiste (5, 6, 7) mit der rückwärtigen Anlagefläche für die Profilschenkel (2, 3, 4) fluchtet beziehungsweise beide Anlageflächen im wesentlichen in einer Ebene liegen.

16. Vorrichtung nach einem der vorhergehenden Ansprüche 6 bis 15, **dadurch gekennzeichnet, daß** die Spanneinrichtung (8, 9, 10) in der Bearbeitungseinheit (23) derart bezüglich der Trenneinrichtung positioniert ist, daß der Schrägschnitt (30) der Glasleisten (5, 6, 7) im wesentlichen durch die Schwenkachse (14) der Spannplatten (11, 12) verläuft.

17. Vorrichtung nach einem der vorhergehenden Ansprüche 6 bis 16, **dadurch gekennzeichnet, daß** ein Sägeblatt (27) der Trenneinrichtung an einer Führung (29) in im wesentlichen vertikaler Richtung bezüglich der Glasleisten (5, 6, 7) verfahrbar ist.

18. Vorrichtung nach einem der vorhergehenden Ansprüche 6 bis 17, **dadurch gekennzeichnet, daß** seitlich der Trenneinrichtung beziehungsweise des Sägeblatts (27) Fräser (28) zur Bearbeitung des Fußes (25) der Glasleisten (5, 6, 7) während oder unmittelbar nach der Durchführung des Schrägschnittes (30) angeordnet sind.

19. Vorrichtung nach einem der vorhergehenden Ansprüche 6 bis 18, **dadurch gekennzeichnet, daß** ein Sägeblatt (27) der Trenneinrichtung an einer Führung in im wesentlichen horizontaler oder leicht zur Horizontalen geneigter Richtung bezüglich der Glasleiste (5, 6, 7) verfahrbar ist.

## Claims

1. Method of processing glass strips (5, 6 or 7) or like strips for window frames or like frame profile members (1) or corners of windows in the shape of a segment of a curve, particularly for executing oblique cuts (30) at glass strips (5, 6, 7) for acute-angled, right-angled or obtuse-angled frame corners, comprising at least one clamping device (8, 9, 10) with two clamping plates (11, 12), which by contact with a respective one of the two profile member limbs (2, 3, 4) forming a frame corner are aligned relative to one another in an angular position corresponding with the respective angle of the frame corner and fixed, and a processing unit (23) associated with the at least one clamping device (8, 9, 10), particularly a machine table (31) with an associated saw or like cutting device, wherein the at least one clamping device (8, 9, 10) is positioned in a defined position with respect to the cutting device and the oblique cut (30) through the glass strips (5, 6, 7) is executed by means of the cutting device, **characterised in that** a respective glass strip (5, 6, 7) is placed at each of the clamping plates (11, 12) at vertically different height, that at least two clamping devices (8, 9, 10) are arranged at adjacent frame corners and the respective clamping plates (11, 12) are aligned and fixed relative to one another in the respective angular position, the clamping devices (8, 9, 10) with placed-on glass strips (5, 6, 7) are fixed in defined position on the processing unit (23), particularly machine table, the oblique cut (30) is executed for one frame corner and subsequently the process is repeated for a further frame corner.

2. Method according to claim 1, **characterised in that** the cutting device, for example a saw blade (27), is brought in substantially vertical or substantially horizontal direction up to the glass strips (5, 6, 7) for execution of the oblique cut (30).

3. Method according to claim 1 or 2, **characterised in that** the glass strips (5, 6, 7) are additionally processed in the region of the oblique cut (30) by a milling tool (28) coupled with the saw blade or the cutting device.

4. Method according to one of the preceding claims, **characterised in that** the clamping device (8, 9, 10) after setting of the angular position is placed in a defined position on a processing unit (23), particularly a machine table (31).

5. Method according to one of the preceding claims 1 to 4, **characterised in that** the clamping device (8, 9, 10) is fastened to the processing unit (23), particularly the machine table (31), and for setting of the angular position these are placed in common on the frame profile member (1).

6. Device for processing glass strips, preferably for executing oblique cuts (30), particularly mitre cuts or the like, for window frames, particularly with acute or obtuse angles of the frame corners, particularly for carrying out the method according to one of the preceding claims, wherein at least one clamping device (8, 9, 10) is constructed with articulation means for alignment in and fixing of the angular position of the two clamping plates (11, 12) of the clamping device (8, 9, 10) and wherein the at least one clamping device (8, 9, 10) is optionally constructed to be transportable together with a processing unit (23), **characterised in that** the at least one clamping device (8, 9, 10) is connected with the processing unit (23), particularly the machine table (31), and a lower surface of the processing unit (23) or of the machine table (31) can be placed on the frame profile member (1) and the processing unit (23) can be releasably fixed to the frame profile member (1).

7. Device according to claim 6, **characterised in that** the machine table (31) of the processing unit (23) has a cut-out (32) for the clamping jaws (11, 12).

8. Device according to claim 6, **characterised in that** the clamping device (8, 9, 10) is constructed as a transportable device and comprises adjusting means by which a defined positioning relative to the cutting device on the processing unit (23), particularly on the machine table (32), is made possible.

9. Device according to one of claims 6 to 8, **characterised in that** the clamping plates (11, 12) are connected together at a mutual spacing by way of a pivot bearing in the manner of a hinge (13), wherein the pivot axis (14) is positionable in the region of the inner edge (15) of the frame corner of the profile member limb (2, 3, 4) or the outer edge of the corner connection of the glass strips (5, 6, 7).

10. Device according to one of claims 6 to 9, **characterised in that** the pivot bearing of the clamping plates (11, 12) is arranged at one end of a support (22), wherein two bars (16, 17) each arranged at a respective one of the clamping plates (11, 12) are releasably fixable by way of a hinge connection (18) or a joint connection along the longitudinal axis of the support (22) in the other end region of the support (22).

11. Device according to claim 10, **characterised in that** the hinge connection (18) is connected by way of a pin (19) with a grip element (20), wherein the pin (19) is displaceably received in a slot (21) of the support (22).

12. Device according to one of the preceding claims 8 to 11, **characterised in that** at least two elements which co-operate with corresponding elements of the processing unit (23), particularly a machine table (32) or the like, are arranged as adjusting means at the clamping device.

13. Device according to claim 12, **characterised in that** the elements are constructed as adjusting pins (24) or adjusting bores.

14. Device according to one of the preceding claims 6 to 13, **characterised in that** each clamping plate (11, 12) has in the support surface for the glass strips (5, 6, 7) at least two parallelly arranged recesses (26) which are displaced in height and in which a foot (25) integrally formed at the glass strips (5, 6, 7) is receivable.

15. Device according to one of the preceding claims 6 to 14, **characterised in that** each clamping plate (11, 12) has a step or like offset or recess above the rearward support surface of the clamping plate (11, 12) for the profile member limb (2, 3, 4) so that the forward support surface of the clamping plate (11, 12) for the glass strip (5, 6, 7) is aligned with the rearward support surface for the profile member limb (2, 3, 4) or the two support surfaces lie in substantially one plane.

16. Device according to one of the preceding claims 6 to 15, **characterised in that** the clamping device (8, 9, 10) is positioned in the processing unit (23) in such a manner with respect to the cutting device that the oblique cut (30) of the glass strips (5, 6, 7) runs substantially through the pivot axis (14) of the clamping plates (11, 12).

17. Device according to one of the preceding claims 6 to 16, **characterised in that** a saw blade (27) of the cutting device is movable at a guide (29) in substantially vertical direction with respect to the glass strips (5, 6, 7).

18. Device according to one of the preceding claims 6 to 17, **characterised in that** milling tools (28) for processing the foot (25) of the glass strips (5, 6, 7) during or directly after execution of the oblique cut (30) are arranged laterally of the cutting device or the saw blade (27).

19. Device according to one of the preceding claims 6 to 18, **characterised in that** a saw blade (27) of the cutting device is movable at a guide in substantially horizontal direction, or in a direction slightly inclined relative to the horizontal, with respect to the glass strip (5, 6, 7).

## Revendications

1. Procédé pour travailler des parcloses (5, 6 ou 7) ou de barrettes similaires pour des cadres de fenêtre ou des profilés de cadres similaires (1) ou des coins de fenêtres d'arc de segments, notamment pour la réalisation de coupes obliques (30) dans des parcloses (5, 6, 7) pour des coins de cadre à angle aigu, à angle droit ou à angle obtus, comportant au moins un dispositif de serrage (8, 9, 10) avec deux plaques de serrage (11, 12), qui, sous l'effet de l'application contre respectivement l'une des deux branches (2, 3, 4) du profilé, constituant le coin du cadre, sont alignées l'une sur l'autre et fixées dans une position angulaire correspondant à l'angle respectif du coin de cadre, une unité de traitement (23) associée au moins à un dispositif de serrage (8, 9, 10), notamment une table de machine (31) comportant une scie associée ou un dispositif de sectionnement similaire associé, selon lequel on positionne le au moins un dispositif de serrage (8, 9, 10) dans une position définie par rapport au dispositif de sectionnement et on exécute, à l'aide du dispositif de sectionnement, la coupe oblique (30) dans les parcloses (5, 6, 7), **caractérisé en ce qu'**une parclose (5, 6, 7) est appliquée contre chaque plaque de serrage (11, 12) sur une hauteur différente verticalement, qu'on dispose au moins deux dispositifs de serrage (8, 9, 10) en des coins voisins du cadre et qu'on aligne l'une sur l'autre et qu'on fixe les plaques respectives de serrage (11, 12) dans la position angulaire respective, qu'on fixe les dispositifs de serrage (8, 9, 10), sur lesquels sont appliquées les parcloses (5, 6, 7), sur l'unité de traitement (23), notamment la table de machine, dans une position définie ou que ces dispositifs de serrage sont fixés dans cette position, qu'on exécute la coupe oblique (30) pour un coin du cadre, et ensuite on répète le processus pour un autre coin du cadre.

2. Procédé selon la revendication 1, **caractérisé en ce qu'**on rapproche le dispositif de sectionnement, par exemple une lame de scie (27), des parcloses (5, 6, 7) dans une direction essentiellement verticale ou essentiellement horizontale, pour exécuter la coupe oblique (30).

3. Procédé selon la revendication 1 ou 2, **caractérisé en ce qu'**on travaille les parcloses (5, 6, 7) dans la zone de la coupe oblique (30) en supplément avec une fraise (28) couplée à la lame de scie ou au dispositif de sectionnement.

4. Procédé selon l'une des revendications précédentes, **caractérisé en ce qu'**on installe le dispositif de serrage (8, 9, 10), après réglage de la position angulaire, dans une position définie sur une unité de traitement (23), notamment une table de machine (31).

5. Procédé selon l'une des revendications précédentes 1 à 4, **caractérisé en ce que** le dispositif de serrage (8, 9, 10) est fixé sur l'unité de traitement (23), notamment la table de machine (31) et est conçu pour le réglage de la position angulaire conjointement avec le profilé (1) du cadre.

6. Dispositif pour travailler des parcloses, de préférence pour l'exécution de coupes obliques (30), notamment de coupes à onglet ou analogue pour des cadres de fenêtre, notamment avec des angles aigus ou des angles obtus des coins du cadre, notamment pour la mise en oeuvre du procédé selon l'une des revendications précédentes, dans lequel on utilise au moins un dispositif de serrage (8, 9, 10) comportant des moyens d'articulation pour aligner et fixer la position angulaire des deux plaques de serrage (11, 12) du dispositif de serrage (8, 9, 10), et dans lequel le au moins un dispositif de serrage (8, 9, 10) est agencé de manière à être transportable, éventuellement conjointement avec une unité de traitement (23), **caractérisé en ce que** le au moins un dispositif de serrage (8, 9, 10) est relié à l'unité de traitement (23), notamment la table de machine (31) et qu'une surface inférieure de l'unité de traitement (23) ou de la table de machine (31) peut être appliquée sur le profilé (1) du cadre et que l'unité de traitement (23) peut être fixée de façon amovible sur le profilé (1) du cadre.

7. Dispositif selon la revendication 6, **caractérisé en ce que** la table de machine (31) de l'unité de traitement (23) comporte un évidement (32) pour les mâchoires de serrage (11, 12).

8. Dispositif selon la revendication 6, **caractérisé en ce que** le dispositif de serrage (8, 9, 10) est agencé sous la forme d'un dispositif transportable et comporte des moyens d'ajustement, à l'aide desquels il est possible de réaliser un positionnement défini par rapport au dispositif de sectionnement sur l'unité de traitement (33), notamment sur la table de machine (32).

9. Dispositif selon l'une des revendications 6 à 8, **caractérisé en ce que** les plaques de serrage (11, 12) sont reliées entre elles, à distance l'une de l'autre, par l'intermédiaire d'un palier pivotant réalisé à la manière d'une charnière (13), l'axe (14) de la charnière pouvant être positionné dans la zone du bord intérieur (15) du coin du cadre de la branche profilée (2, 3, 4) ou dans la zone du bord extérieur de la liaison d'angle des parcloses (5, 6, 7).

10. Dispositif selon l'une des revendications 6 à 9, **caractérisé en ce que** le palier pivotant des plaques de serrage (11, 12) est disposé à une extrémité d'un support (22), tandis que dans l'autre partie d'extrémité du support (22) deux coulisseaux (16, 17) disposés chacun sur une plaque de serrage (11, 12) peuvent être fixés de façon amovible au moyen d'une liaison à charnière (18) ou d'une liaison articulée, le long de l'axe longitudinal du support (22).

11. Dispositif selon la revendication 10, **caractérisé en ce que** la liaison à charnière (18) est reliée au moyen d'un goujon (19) à un élément de préhension (20), le goujon (19) étant logé de manière à être déplaçable dans un trou allongé (21) du support (22).

12. Dispositif selon l'une des revendications précédentes 8 à 11, **caractérisé en ce qu'**en tant que moyens d'ajustement sont disposés, sur le dispositif de serrage, au moins deux éléments, qui coopèrent avec des éléments correspondants de l'unité de traitement (23), notamment d'une table de machine (32) ou analogue.

13. Dispositif selon la revendication 12, **caractérisé en ce que** les éléments sont réalisés sous la forme de goujons d'ajustement (21) ou de perçages d'ajustement.

14. Dispositif selon l'une des revendications précédentes 6 à 13, **caractérisé en ce que** chaque plaque de serrage (11, 12) comporte, dans la surface d'application pour les parcloses (5, 6, 7), au moins deux évidements (26) décalés en hauteur et disposés parallèlement et dans lesquels peut être logé un pied (25) formé sur les parcloses (5, 6, 7).

15. Dispositif selon l'une des revendications précédentes 6 à 14, **caractérisé en ce que** chaque plaque de serrage (11, 12) possède, au-dessus de la surface d'application arrière de la plaque de serrage (11, 12) pour la branche (2, 3, 4) du profilé, une partie étagée ou un retrait ou un ressaut similaire, de sorte que la surface avant d'application de la plaque de serrage (11, 12) pour les parcloses (5, 6, 7) est alignée avec la surface d'application arrière pour les branches (2, 3, 4) du profilé ou que les deux surfaces d'application sont situées essentiellement dans un plan.

16. Dispositif selon l'une des revendications précédentes 6 à 15, **caractérisé en ce que** le dispositif de serrage (8, 9, 10) est positionné dans l'unité d'usinage (23) par rapport au dispositif de sectionnement de telle sorte que la coupe oblique (30) des parcloses (5, 6, 7) passe essentiellement par l'axe de pivotement (14) des plaques de serrage (11, 12).

17. Dispositif selon l'une des revendications précédentes 6 à 16, **caractérisé en ce qu'**une lame de scie (27) du dispositif de sectionnement peut être déplacée sur un guide (29) dans une direction essentiellement verticale par rapport aux parcloses (5, 6, 7).

18. Dispositif selon l'une des revendications précédentes 6 à 17, **caractérisé en ce que** des fraises (28) pour travailler le pied (25) des parcloses (5, 6, 7) pendant ou juste après l'exécution de la coupe oblique (30) sont disposés latéralement par rapport au dispositif de sectionnement ou à la lame de scie (27).

19. Dispositif selon l'une des revendications précédentes (6 à 18), **caractérisé en ce qu'**une lame de scie (27) du dispositif de sectionnement est déplaçable le long d'un guide par rapport à la parclose (5, 6, 7) dans une direction essentiellement horizontale ou légèrement inclinée par rapport à l'horizontale.
